# FASCICULE DE BREVET EUROPEEN

(11) **EP 1 615 085 B1**
(45) Date de publication et mention de la délivrance du brevet: **27.08.2008**
(21) Numéro de dépôt: 04016102.8
(22) Date de dépôt: 08.07.2004
(51) Int. Cl.: G04B 17/06

(54) **Mécanisme de correction d'assiette d'un dispositif réglant balancier-spiral**
Korrekturmechanismus von einem Teller einer Regulierungsvorrichtung für ein Uhruh-Spiralfeder
Correction mechanism for the seating of a regulator device for balance-spring

(43) Date de publication de la demande: 11.01.2006
(73) Titulaire: Audemars Piguet (Renaud et Papi) SA, 2400 Le Locle (CH)
(72) Inventeur: Papi, Giulio, 2300 La Chaux-de-Fonds (CH)
(74) Mandataire: BOVARD AG

(56) Documents cités:
- CH-A5- 693 047

## Description

### DOMAINE TECHNIQUE

La présente invention a pour objet un mécanisme de correction d'assiette d'un dispositif réglant balancier-spiral d'une pièce d'horlogerie mécanique, afin de réduire, voire annuler, les écarts de marche résultant des changements d'orientation spatiale dudit dispositif réglant, comme c'est le cas pour une montre-bracelet ou pour une montre de poche.

### ARRIERE PLAN TECHNOLOGIQUE

On connaît déjà des systèmes réglants dits "tournants", dans lesquels le dispositif réglant est monté dans une cage tournante suspendue, pouvant comporter un ou deux axes de pivotement, ladite cage étant entraînée en permanence, par exemple par la roue de moyenne. Le brevet CH 256 59 décrit un mouvement "carrousel" à un seul axe pour pièce d'horlogerie à seconde au centre, entraîné par le pignon de grande moyenne, l'axe de balancier étant décalé par rapport à l'axe de pivotement de la cage.

Le brevet CH 693 047 décrit un mécanisme "tourbillon", dont la cage est pivotée sur deux axes perpendiculaires pour lui faire prendre un grand nombre de positions, l'axe de balancier-spiral étant alors centré sur un axe de pivotement, l'ensemble étant toujours entraîné par une roue intermédiaire recevant son énergie motrice du barillet.

Il existe également des mécanismes "tourbillon" dans lesquels il est prévu trois axes de pivotement, comme décrit par exemple dans le brevet CH 693 832.

Dans tous les cas on observera que la rotation de la cage incorporant le dispositif réglant est un mouvement forcé. En d'autres termes, cette rotation de la cage exige un supplément d'énergie de la part de l'organe moteur, à savoir le barillet, même lorsque cela n'est pas nécessaire, par exemple lorsque la pièce d'horlogerie est une montre-bracelet au repos, par exemple en étant posée sur une table pour la nuit.

De plus on observera que les mouvements imposés à la cage peuvent théoriquement et statistiquement compenser les écarts de marche, mais qu'il n'exclut nullement, lorsque la montre est portée au poignet, que le dispositif réglant reste suffisamment longtemps dans une position donnée pour provoquer un fort retard, ou une forte avance. En d'autres termes il n'existe aucune interaction entre le mouvement de rotation permanent imposé au tourbillon et l'orientation spatiale de la montre, et donc de son dispositif réglant, lorsqu'elle est portée au poignet.

### RESUME DE L'INVENTION

L'invention a donc pour objet un mécanisme de correction d'assiette du dispositif réglant, c'est à dire un mécanisme qui maintienne l'assortiment, roue d'échappement, ancre, plateau et plus particulièrement le balancier-spiral dans un plan essentiellement fixe, qu'il soit horizontal, vertical ou avec une inclinaison intermédiaire, et ceci quels que soient les mouvements imposés à la montre par le porté au poignet, sans faire appel à l'énergie de l'organe moteur, à savoir le barillet.

Selon un autre aspect de l'invention, non seulement le barillet n'est plus sollicité pour fournir de l'énergie, mais il peut au contraire en recevoir du mécanisme de correction de l'assiette, comme cela sera expliqué par la suite.

A cet effet l'invention a pour objet un mécanisme de correction d'assiette d'une plate-forme supportant un dispositif réglant d'une pièce d'horlogerie mécanique comprenant notamment un balancier spiral entraîné par une roue d'échappement, dans laquelle ladite plate-forme est suspendue dans une cage autour d'un axe A₁ en étant solidaire d'un contrepoids, en libre rotation autour de l'axe A₁, maintenant ladite plateforme dans un plan essentiellement fixe lorsque la cage est inclinée dans un plan perpendiculaire à l'axe A₁. Ladite roue d'échappement est en prise avec une roue entraîneuse solidaire de l'axe A₁ et entraînée en rotation par la roue de barillet indirectement par une chaîne cinématique motrice, ainsi que par un train d'engrenages formant une chaîne cinématique correctrice en prise avec une roue solidaire du contrepoids pour faire tourner ladite roue entraîneuse dans le même sens et avec la même vitesse que le contrepoids.

La roue entraîneuse et les chaînes cinématiques motrice et correctrice sont reliées par un premier dispositif différentiel.

La cage est elle-même pivotée dans un bâti solidaire de la boîte de montre selon un axe A₂ situé dans un plan perpendiculaire à l'axe A₁, la transmission du couple de la roue de barillet à la roue entraîneuse s'effectuant indirectement par un pignon intermédiaire constituant la sortie d'un deuxième dispositif différentiel en prise avec la roue de barillet et avec une chaîne cinématique correctrice en prise avec une roue dentée solidaire de la cage.

Ainsi quelles que soient les inclinaisons qu'on donne à la montre dans une direction perpendiculaire à l'axe A₁, ou à l'axe A₂, ou à une direction intermédiaire, le contrepoids ou la cage formant contrepoids positionne la plate-forme, et donc l'ensemble du dispositif réglant, dans une position constante imposée par le contrepoids ou l'ensemble formant contrepoids, les couples parasites étant annihilés par les chaînes cinématiques correctrices.

### BREVE DESCRIPTION DES DESSINS

L'invention sera mieux comprise à la lecture de la description qui suit, donnée à titre illustratif et non limitatif, en référence aux dessins annexés dans lesquels :
- la figure 1 représente une vue schématique d'ensemble d'un mode de réalisation d'un mécanisme correcteur d'assiette selon l'invention,
- la figure 2 illustre le principe de la chaîne cinématique motrice entre la roue de barillet et la roue d'échappement,
- la figure 3 illustre le principe de la chaîne cinématique correctrice entre la roue d'échappement et le contrepoids,
- la figure 4 représente la liaison entre les chaînes cinématiques des figures 2 et 3, et
- la figure 5 représente une variante dans laquelle le correcteur d'assiette est couplé à un bloc de remontage automatique.

### DESCRIPTION DETAILLEE DE L'INVENTION

Dans la description qui suit, on considère que le mécanisme est monté dans le boîtier d'une montre-bracelet à remontage mécanique et qu'on souhaite maintenir le dispositif réglant dans une position essentiellement horizontale.

Le principe du mécanisme de correction d'assiette est d'abord décrit en se référant aux figures 1 à 3.

La figure 1 est une vue schématique d'ensemble comprenant une cage 10 dans laquelle est disposée une plate-forme 3 supportant l'assortiment habituel d'un dispositif réglant représenté sur les figures seulement par la roue d'échappement 5, le balancier-spiral et les autres éléments de l'assortiment n'étant pas représentés. Par "plateforme" on entend un support rigide, généralement mais non nécessairement plat. La plate-forme 3 est fixée sur la partie supérieure d'un contrepoids 9, constitué par exemple par une masse de laiton. Le contrepoids 9 est monté à libre rotation sur un axe A₁ pivoté entre deux panneaux 10a, 10b de la cage 10. Ainsi, lorsque la cage 10 est inclinée par le mouvement du poignet dans un plan perpendiculaire à l'axe A₁, le contrepoids 9 maintient la plate-forme 3 en position horizontale, et par là-même tout l'assortiment, notamment le balancier-spiral et la roue d'échappement 5 dans l'exemple représenté.

En se référant maintenant plus particulièrement à la chaîne cinématique motrice représentée à la figure 2, qui est une vue partielle agrandie, on a représenté schématiquement la chaîne cinématique permettant de transmettre à la roue d'échappement 5 le couple de la roue de barillet, schématiquement représenté par la flèche 7, qui entraîne une roue 4 solidaire de l'axe A₁, la roue 4 étant en fait fictive comme cela sera expliqué par la suite. Le couple est transmis à travers l'axe A₁ à une roue entraîneuse 6 en prise avec la roue d'échappement 5 par un engrenage conique. Lorsqu'on incline la cage 10 comme indiqué précédemment il se crée sur la roue d'échappement 5 un couple parasite dû à la rotation du contrepoids 9 autour de l'axe A₁. Le mécanisme est prévu pour compenser ce couple parasite comme expliqué en référence à la chaîne cinématique correctrice représenté à la figure 3.

Concernant la chaîne correctrice, une roue 8 solidaire du contrepoids 9 engrène avec une roue 12, montée sur un axe A'₁ pivoté entre les panneaux 10a, 10b de la cage 10 et parallèle à l'axe A₁, ledit axe A'₁ supportant à son autre extrémité une roue 14 qui engrène elle-même avec une roue 18 solidaire de l'axe A₁ et pouvant donc transmettre le couple à la roue d'échappement 5 pas l'intermédiaire de la roue entraîneuse 6.

Le nombre de roues et les rapports d'engrenage de la chaîne ainsi formée sont prévus de sorte que la roue entraîneuse 6 ait la même vitesse et le même sens de rotation que la roue 8.

Dans l'exemple représenté on a un nombre impair de roues indépendantes 8, 12/14, 18, et les roues 8, 18 d'une part et les roues 12, 14 d'autre part ayant respectivement le même nombre de dents, la condition énoncée ci-dessus est remplie, mais d'autres choix sont évidemment possibles. Ainsi le dispositif qui vient d'être décrit permet de maintenir la roue d'échappement 5 immobile lorsque le contrepoids 9 subit une rotation autour de l'axe A₁, en supposant bien sûr qu'aucun couple n'est exercé par la chaîne cinématique motrice.

En se référant maintenant à la figure 4, on a représenté la liaison entre les deux chaînes cinématiques motrice et correctrice qui viennent d'être décrites en référence aux figures 2 et 3.

Comme on le voit, la roue fictive 4 est remplacée par un différentiel 11 ayant une prise de force pour la chaîne cinématique motrice, une prise de force pour la chaîne cinématique correctrice et une sortie en prise avec la roue entraîneuse 6. Le différentiel 11 représenté est composé de satellites à engrenages coniques. Il comprend un porte-satellite 15 pourvu sur sa paroi extérieure d'un anneau denté 15a en prise directe ou indirecte avec la roue de barillet 7. Le porte satellite 15 comprend un premier satellite 17 à denture conique pivoté à libre rotation en un point de la paroi intérieure du porte-satellite 15. Un deuxième satellite conique 19a engrenant avec le premier satellite 17 est pivoté sur un axe dans le prolongement de l'axe A₁, traversant un fond du porte-satellite 15 et supportant la roue 18 de la chaîne cinématique correctrice. Un troisième satellite conique 19b monté sur l'axe A₁, et engrenant avec le premier satellite 17, entraîne avec la roue entraîneuse en fonction des couples reçus des chaînes cinématiques motrice et correctrice. Etant donné que le différentiel 11 représenté introduit une inversion du sens de rotation il est nécessaire de prévoir, sur la chaîne cinématique allant de la roue 8 du contrepoids 9 à la roue entraîneuse 6, un pignon inverseur à double denture désigné par la référence 16, les nombres de dents des roues intermédiaires étant prévus pour que la roue menante 8 et la roue menée 6 aient la même vitesse et le même sens de rotation. Il est bien entendu possible de prévoir un dispositif inverseur de sens à tout autre endroit des chaînes cinématiques, y compris dans l'inverseur 11 lui-même. On peut également concevoir d'autres types de différentiel, par exemple un différentiel à double satellite planétaires ne nécessitant plus l'interposition d'un inverseur de sens dans la chaîne correctrice.

Dans l'exemple représenté à la figure 4 les trois pignons coniques 17, 19a, 19b ont le même diamètre et transmettent sans modification les vitesses des chaînes motrice et correctrice. Il est toutefois possible d'agir sur les rapports d'engrenages de ces trois mobiles, en fonction des contraintes particulières d'une construction donnée.

Dans la description précédente on a décrit la correction d'assiette de la plate-forme 3 selon une seule direction. En revenant à la figure 1, on voit que la correction d'assiette selon une deuxième direction est possible sur le même principe que celui qui vient d'être décrit. La cage 10 est montée à rotation entre deux pivots 23a, 23b dans des ponts et/ou platines 30a, 30b, 30c du boîtier 30 de la montre-bracelet selon un axe A₂ perpendiculaire au plan général de la montre et donc à l'axe A₁. Dans l'exemple représenté la plaque inférieure 10c comporte un pivot 23a pivoté dans un élément 30c du bâti, et en regard d'un pivot 23b pivoté dans un autre élément 30a du bâti.

La cage 10 et les éléments qu'elle contient, agissent comme un deuxième contrepoids pour maintenir la plate-forme 3 en position horizontale lorsque la montre est inclinée par le mouvement du poignet dans un plan perpendiculaire à l'axe A₂. Etant donné que la masse la plus importante de ce deuxième contrepoids est le contrepoids 9 lui-même, l'axe A₂ sera de préférence non secant avec l'axe A₁ pour augmenter le moment entraînant la rotation de la cage 10.

On retrouve comme précédemment une chaîne cinématique motrice à partir de la roue de barillet 7 et une chaîne cinématique correctrice à partir d'une roue 20 solidaire de la plaque supérieure 10c de la cage 10, ladite roue 20 pouvant venir de matière avec ladite plaque 10c, ces deux chaînes cinématiques étant reliées par un deuxième différentiel 21.

Le différentiel 21 est composé de mobiles 25a, 27, 29a et 29b analogues à ceux déjà décrits pour le premier différentiel 11 et il ne sera donc pas décrit plus avant. Il comporte une sortie de force motrice du barillet 7a constitué par un rouage conique 13 qui engrène avec la denture conique 15a du porte-satellite 15 du premier différentiel 11 pour transmettre le couple moteur à la roue entraîneuse 6. De même le deuxième différentiel 21 comporte une entrée reliée à la roue 20 de la cage 10 par un train de rouages 22, 24, 26, 28 conçu avec les mêmes contraintes que précédemment et qui ne sera donc pas décrit plus avant.

Ainsi on voit que le mécanisme qui vient d'être décrit permet de maintenir la plate-forme 3 horizontale quelles que soient les inclinaisons imposées à la montre dans des plans perpendiculaires aux axes A₁ ou A₂, et évidemment selon n'importe quelle autre inclinaison intermédiaire, de sorte que le dispositif réglant balancier-spiral ne subit plus d'influence de l'orientation spatiale de la montre.

Pour une meilleure compréhension de l'invention on a volontairement, en quelque sorte, dédoublé des mobiles qui pourraient en fait parfaitement être fusionnés, par exemple pour réduire l'encombrement du dispositif. A titre d'exemple non limitatif, la roue d'échappement 5 et la roue entraîneuse 6 pourraient former un seul mobile.

Selon un autre aspect de l'invention, le mouvement de la cage 10 est assimilable à celui d'une masse oscillante et il est possible de prévoir que la denture de la roue 20 de la cage 10 engrène avec un bloc de remontage automatique 40, ce qui permet en quelque sorte de "récupérer" l'énergie selon l'axe A₂.

Selon une variante représentée à la figure 5, il est également possible de "récupérer" l'énergie pour le bloc automatique de remontage selon l'axe A₁. A cet effet on interpose un troisième différentiel 31 comportant également des mobiles 37, 39a, 39b comparables à ceux précédemment décrits, le porte-satellite 35 venant de matière avec la plaque supérieure 10c. La première prise de force selon l'axe A₁ s'effectue au moyen d'une roue additionnelle 34 solidaire dudit axe A₁ et engrenant par un engrenage conique avec une roue 36 entraînant le satellite 39a et le satellite intermédiaire 37. La deuxième prise de force selon l'axe A₂ est constituée par le porte satellite 35 solidaire de la plaque supérieure 10c de la cage 10. La sortie du différentiel 31 est constituée par une roue 38 solidaire du satellite 39b et engrenant avec le bloc de remontage automatique 40. Ce troisième différentiel 31 diffère des deux précédents 11, 21, seulement en ce qu'il est traversé par un axe 33 reliant la roue intermédiaire 13 en prise avec le premier différentiel 11 et le satellite 29b du deuxième différentiel 21.

Cette variante, dans une forme simplifiée pourrait même avoir uniquement la fonction de remontage automatique bi-axes.

On observera enfin que les mobiles et les différentiels du mécanisme qui viennent d'être décrits permettent en outre très facilement, par les rapports d'engrenages, d'ajuster très facilement le couple et la vitesse de rotation de la roue d'échappement 5, ou de tout autre organe du dispositif réglant.

## Revendications

1. Mécanisme de correction d'assiette d'une plate-forme (3) supportant un dispositif réglant d'une pièce d'horlogerie mécanique comprenant notamment balancier-spiral entraîné par une roue d'échappement (5), **caractérisé en ce que** ladite plate-forme (3) est suspendue dans une cage (10) autour d'un axe A₁ en étant solidaire d'un contrepoids (9), en libre rotation autour de l'axe A₁. maintenant ladite plate-forme (3) dans un plan essentiellement fixe lorsque la cage (10) est inclinée dans un plan sensiblement perpendiculaire à l'axe A_{1,} et **en ce que** la roue d'échappement (5) est en prise avec une roue entraîneuse (6) solidaire de l'axe A₁ et entraînée en rotation par la roue de barillet (7) par une chaîne cinématique motrice, ainsi que par un train d'engrenages (12,14,16,16) formant une chaîne cinématique correctrice en prise avec une roue (8) solidaire du contrepoids (9) pour faire tourner la roue entraîneuse (6) dans le même sens et à la même vitesse que ledit contrepoids (9).

2. Mécanisme de correction d'assiette selon là revendication 1, **caractérisé en ce qu'**un premier dispositif différentiel (11) comportant deux prises de force et une sortie est interposé entre la roue entraîneuse (6) et les chaînes cinématiques motrice et correctrice.

3. Mécanisme de correction d'assiette selon la revendication 2, **caractérisé en ce que** le dispositif différentiel (11) comprend un porte-satellite (15) pourvu d'une roue dentée (15a) engrenant avec la roue (13) entraînée par la roue de barillet (7) et logeant un satellite (17) monté à libre rotation et engrenant, d'une part avec un satellite (19a), d'autre part avec un satellite (19b) en prise avec la roue entraîneuse (6).

4. Mécanisme de correction d'assiette selon la revendication 2, **caractérisé en ce que** le dispositif différentiel (11) ou le train d'engrenages comporte en outre un jeu d'engrenages inverseur du sens de rotation.

5. Mécanisme de correction d'assiette selon la revendication 1, **caractérisé en ce que** la cage (10) est en outre pivotée dans un bâti (30) solidaire de la boîte de montre selon un axe A₂ situé dans un plan sensiblement perpendiculaire à l'axe A₁, **en ce que** la transmission du couple de la roue de barillet (7) à la roue entraîneuse (6) s'effectue directement ou indirectement par un pignon intermédiaire (13), et **en ce que** la cage (10) et les éléments qu'elle supporte forme contrepoids maintenant la plate-forme (3) en position horizontale lorsque le bâti (30) est incliné dans un plan perpendiculaire à l'axe A2.

6. Mécanisme de correction d'assiette selon la revendication 5 **caractérisé en ce qu'**un deuxième dispositif différentiel (21) est interposé entre le pignon intermédiaire (13) et la roue de barillet (7).

7. Mécanisme de correction d'assiette selon la revendication 6, **caractérisé en ce qu'**un train d'engrenages (22, 24, 26, 28) relie le deuxième dispositif différentiel (21) et une roue dentée (20) solidaire de la cage (10).

8. Mécanisme de correction d'assiette selon la revendication 7, **caractérisé en ce que** le deuxième dispositif différentiel (21) ou le train d'engrenages comporte un jeu d'engrenages inverseur du sens de rotation.

9. Mécanisme de correction d'assiette selon la revendication 7, **caractérisé en ce que** le deuxième dispositif différentiel est composé d'un porte-satellite (25) ayant une roue dentée extérieure (25a) et des satellites (27, 29a, 29b) agissant comme ceux du premier différentiel (11).

10. Mécanisme de correction d'assiette selon la revendication 1, **caractérisé en ce que** la plate-forme (3) solidaire du contrepoids (9) a une position horizontale.

11. Mécanisme de correction d'assiette selon la revendication 1, **caractérisé en ce que** la roue d'échappement (5) et la roue entraîneuse (6) sont confondues, la plate-forme (3) supportant alors essentiellement le balancier-spiral.

12. Mécanisme de correction d'assiette selon la revendication 7, **caractérisé en ce que** la roue dentée (20) solidaire de la cage (10) entraîne un bloc de remontage automatique (40) lorsque le bâti (30) est incliné dans un plan perpendiculaire à l'axe

13. Mécanisme de correction d'assiette selon la revendication 12, **caractérisé en ce qu'**un troisième dispositif différentiel (31) est interposé entre la cage (10) et le bâti (30), ledit dispositif (31) comportant une prise de force selon l'axe A₁ et une prise de force selon l'axe A₂ permettant d'entraîner un bloc de remontage automatique (40) quelle que soit l'inclinaison imprimée au bâti (30).

14. Mécanisme de correction d'assiette selon la revendication 13, **caractérisé en ce que** le troisième dispositif différentiel (31) est similaire aux deux premiers dispositifs différentiels (11, 21).

15. Mécanisme de correction d'assiette selon la revendication 14, **caractérisé en ce qu'**il comporte un porte-satellite (35) solidaire de la plaque (10c) de la cage (10), ledit porte-satellite (39b) étant solidaire d'une roue extérieure (38) entraînant le bloc de remontage automatique (40)

## Claims

1. Seat correcting mechanism for a platform (3) supporting a regulating device of a mechanical timepiece including in particular a sprung balance driven by an escapement wheel (5), **characterised in that** said platform (3) is suspended in a carriage (10) about an arbour A₁, while being integral with a counterweight (9), rotating freely about the arbour A₁, holding said platform (3) in an essentially fixed plane when the carriage (10) is inclined in a plane substantially perpendicular to the arbour A₁, and **in that** the escapement wheel (5) is in mesh with a drive wheel (6) integral with arbour A1 and driven in rotation by the barrel wheel (7) by a motor kinematic chain as well as by a gear train (12, 14, 16, 18) forming a kinematic corrective chain in meshing with a wheel (8) integral with the counterweight (9) in order to rotate the drive wheel (6) in the same direction and at the same speed as said counterweight (9).

2. Seat correcting mechanism according to claim 1, **characterised in that** a first differential device (11) including two power take-offs and an output is inserted between the drive wheel (6) and the kinematic drive and corrective chains.

3. Seat correcting mechanism according to claim 2, **characterised in that** the differential device (11) includes a planetary wheel carrier (15) provided with a toothed wheel (15a) meshing with the wheel (13) driven by the barrel wheel (7) and housing a planetary wheel (17) mounted to rotate freely and meshing, on the one hand with a planetary wheel (19a), and, on the other hand, with a planetary wheel (19b) in meshing with the drive wheel (6).

4. Seat correcting mechanism according to claim 2, **characterised in that** the differential device (11) or the gear train further comprise a set of rotational direction reverser gears.

5. Seat correcting mechanism according to claim 1, **characterised in that** the carriage (10) also pivots in a frame (30) integral with the watchcase along an arbour A₂ located in a substantially perpendicular plane to the arbour A₁, **in that** the transmission of the couple from the barrel wheel (7) to the drive wheel (6) is accomplished directly or indirectly by an intermediate pinion (13), and **in that** the carriage (10) and the elements that it supports form a counterweight holding the platform (3) in horizontal position when the frame (30) is inclined in a plane perpendicular to the arbour A₂.

6. Seat correcting mechanism according to claim 5, **characterised in that** a second differential device (21) is inserted between the intermediate pinion (13) and the barrel wheel (7).

7. Seat correcting mechanism according to claim 6, **characterised in that** a gear train (22, 24, 26, 28) connects the second differential device (21) and a toothed wheel (20) integral with the carriage (10).

8. Seat correcting mechanism according to claim 7, **characterised in that** the second differential device (21) or the gear train includes a set of rotational direction reverser gears.

9. Seat correcting mechanism according to claim 7, **characterised in that** the second differential device is composed of a planetary wheel carrier (25) having an external toothed wheel (25a) and planetary wheels (27, 29a, 29b) acting like those of the first differential (11).

10. Seat correcting mechanism according to claim 1, **characterised in that** the platform (3) integral with the counterweight (9) has a horizontal position.

11. Seat correcting mechanism according to claim 1, **characterised in that** the escapement wheel (5) and the drive wheel (6) are merged, the platform (3) then substantially supporting the sprung balance.

12. Seat correcting mechanism according to claim 7, **characterised in that** the toothed wheel (20) integral with the carriage drives an automatic winding block (40) when the frame (30) is inclined in a plane perpendicular to the arbour A₂.

13. Seat correcting mechanism according to claim 12, **characterised in that** a third differential device (31) is inserted between the carriage (10) and the frame (30), said device (31) including a power take-off along the arbour A₁, and a power take-off along the arbour A₂ permitting an automatic winding block (40) to be driven whatever inclination is imparted to the frame (30).

14. Seat correcting mechanism according to claim 13, **characterised in that** the third differential device (31) is similar to the first two differential devices (11, 21).

15. Seat correcting mechanism according to claim 14, **characterised in that** it includes a planetary wheel carrier (35) integral with the plate (10c) of the carriage (10), said planetary wheel carrier (39b) being integral with an external wheel (38) driving the automatic winding block (40).

## Patentansprüche

1. Mechanismus zur Lagekorrektur einer Trägerplatte (3), die eine Vorrichtung zur Regelung eines mechanischen Uhrwerks trägt, welches insbesondere eine von einem Hemmungsrad (5) angetriebene Spiralunruh aufweist, **dadurch gekennzeichnet, dass** die genannte Trägerplatte (3) in einem Käfig (10) um eine Achse A₁ aufgehängt ist, wobei sie fest mit einem Gegengewicht (9) verbunden ist, das sich frei um die Achse A₁ dreht und das die genannte Trägerplatte (3) in einer im Wesentlichen feststehenden Ebene hält, wenn der Käfig (10) in eine zur Achse A₁ im Wesentlichen senkrechten Ebene geneigt wird, und dass das Hemmungsrad (5) mit einem Mitnehmerrad (6) in Eingriff steht, welches mit der Achse A₁ fest verbunden ist und drehend vom Federhausrad (7) über eine kinematische Antriebskette sowie über ein Räderwerk (12, 14, 16, 18) angetrieben wird, das eine kinematische Korrekturkette bildet, die mit dem Rad (8), welches mit dem Gegengewicht (9) fest verbunden ist, in Eingriff steht, um das Mitnehmerrad (6) mit der gleichen Geschwindigkeit und in die gleiche Richtung zu drehen, wie das genannte Gegengewicht (9).

2. Mechanismus zur Lagekorrektur nach Anspruch 1, **dadurch gekennzeichnet, dass** eine erste Ausgleichsgetriebevorrichtung (11), die zwei Zapfwellen und einen Abtrieb aufweist, zwischen dem Mitnehmerrad (6) und den kinematischen Antriebs- und Korrekturketten eingebaut ist.

3. Mechanismus zur Lagekorrektur nach Anspruch 2, **dadurch gekennzeichnet, dass** die Ausgleichsgetriebevorrichtung (11) einen Satellitenträger (15) aufweist, der mit einem Zahnrad (15a) versehen ist, das mit dem durch das Federhausrad (7) angetriebenen Rad (13) in Eingriff steht, und der einen Satelliten (17) aufnimmt, welcher frei drehend montiert ist, und einerseits mit einem Satelliten (19a) sowie andererseits mit einem in das Mitnehmerrad (6) eingreifenden Satelliten (19b) in Eingriff steht.

4. Mechanismus zur Lagekorrektur nach Anspruch 2, **dadurch gekennzeichnet, dass** die Ausgleichsgetriebevorrichtung (11) oder das Räderwerk außerdem einen Getrieberädersatz zur Drehrichtungsumschaltung aufweist.

5. Mechanismus zur Lagekorrektur nach Anspruch 1, **dadurch gekennzeichnet, dass** der Käfig (10) außerdem in einem mit dem Uhrengehäuse fest verbundenen Gestell (30) in Richtung einer Achse A₂ geschwenkt wird, die in einer Ebene liegt, welche im Wesentlichen senkrecht zur Achse A₁ steht, dass die Übertragung des Drehmoments vom Federhausrad (7) auf das Mitnehmerrad (6) direkt oder indirekt über ein Zwischenrad (13) erfolgt und dass der Käfig (10) und die von ihm gehaltenen Bauteile ein Gegengewicht bilden, das die Trägerplatte (3) in einer waagerechten Position hält, wenn das Gestell (30) in einer senkrechten Ebene zur Achse A2 geneigt wird.

6. Mechanismus zur Lagekorrektur nach Anspruch 5, **dadurch gekennzeichnet, dass** eine zweite Ausgleichsgetriebevorrichtung (21) zwischen dem Zwischenrad (13) und dem Federhausrad (7) eingebaut ist.

7. Mechanismus zur Lagekorrektur nach Anspruch 6, **dadurch gekennzeichnet, dass** ein Räderwerk (22, 24, 26, 28) die zweite Ausgleichsgetriebevorrichtung (21) mit einem fest mit dem Käfig (10) verbundenen Zahnrad (20) verbindet.

8. Mechanismus zur Lagekorrektur nach Anspruch 7, **dadurch gekennzeichnet, dass** die zweite Ausgleichsgetriebevorrichtung (21) oder das Räderwerk einen Getrieberädersatz zur Drehrichtungsumschaltung aufweist.

9. Mechanismus zur Lagekorrektur nach Anspruch 7, **dadurch gekennzeichnet, dass** die zweite Ausgleichsgetriebevorrichtung sich aus einem Satellitenträger (25) zusammensetzt, der ein Außenzahnrad (25a) und Satelliten (27, 29a, 29b) besitzt, die wie die des ersten Ausgleichsgetriebes (11) wirken.

10. Mechanismus zur Lagekorrektur nach Anspruch 1, **dadurch gekennzeichnet, dass** die fest mit dem Gegengewicht (9) verbundene Trägerplatte (3) eine waagerechte Position einnimmt.

11. Mechanismus zur Lagekorrektur nach Anspruch 1, **dadurch gekennzeichnet, dass** das Hemmungsrad (5) und das Mitnehmerrad (6) zusammenfallen, wobei die Trägerplatte (3) dann im Wesentlichen die Spiralunruh trägt.

12. Mechanismus zur Lagekorrektur nach Anspruch 7, **dadurch gekennzeichnet, dass** das fest mit dem Käfig (10) verbundene Zahnrad (20) einen automatischen Aufzugsblock (40) antreibt, wenn das Gestell (30) in einer senkrechten Ebene zur Achse A₂ geneigt wird.

13. Mechanismus zur Lagekorrektur nach Anspruch 12, **dadurch gekennzeichnet, dass** eine dritte Ausgleichsgetriebevorrichtung (31) zwischen dem Käfig (10) und dem Gestell (30) eingebaut ist, wobei die genannte Vorrichtung (31) eine Zapfwelle in Richtung der Achse A₁ und eine Zapfwelle in Richtung der Achse A₂ aufweist, welche unabhängig von der dem Gestell gegebenen Neigung den Antrieb eines automatischen Aufzugsblocks (40) ermöglichen.

14. Mechanismus zur Lagekorrektur nach Anspruch 13, **dadurch gekennzeichnet, dass** die dritte Ausgleichsgetriebevorrichtung (31) den ersten beiden Ausgleichsgetriebevorrichtungen (11, 21) ähnlich ist.

15. Mechanismus zur Lagekorrektur nach Anspruch 14, **dadurch gekennzeichnet, dass** er einen fest mit der Platte (10c) des Käfigs (10) verbundenen Satellitenträger (35) aufweist, wobei der genannte Satellitenträger (39b) fest mit einem Außenrad (38) verbunden ist, das den automatischen Aufzugsblocks (40) antreibt.
